# EUROPÄISCHE PATENTSCHRIFT

(11) **EP 0 721 042 B1**
(45) Veröffentlichungstag und Bekanntmachung des Hinweises auf die Patenterteilung: **12.09.2001**
(21) Anmeldenummer: 95120523.6
(22) Anmeldetag: 23.12.1995
(51) Int. Cl.: E05D 3/06

(54) **Kurvenlager für Türen, Fenster, Klappen oder dergleichen**
Curved path pivot for doors, windows, lids or the like
Palier à trajectoire curviligne pour portes, fenêtres, clapets ou analogues

(30) Priorität: 04.01.1995 DE 19500139
(43) Veröffentlichungstag der Anmeldung: 10.07.1996
(73) Patentinhaber: OPUS Patent- und Know-How Verwertungsgesellschaft mbH, 14095 Berlin (DE)
(72) Erfinder: Dickeduisberg, Ingolf, D-59494 Soest (DE)
(74) Vertreter: Kietzmann, Manfred

(56) Entgegenhaltungen:
- CH-A- 160 716
- FR-A- 2 405 626
- US-A- 1 687 271
- US-A- 2 143 704
- US-A- 2 206 499
- US-A- 2 867 839

## Beschreibung

Die Erfindung betrifft ein Kurvenlager für Türen, Fenster, Klappen oder dergleichen, mit einem Kurvenbahnträger und einer Kurvenbahn und mit einem Lagerzapfenträger und einem Lagerzapfen, der unter Bildung einer Lagerachse in der Kurvenbahn drehbar gelagert und geführt ist.

Es ist ein derartiges Kurvenlager für Türen bekannt, bei welchem die Tür im Bereich jedes Türlagers zwei Lagerzapfen aufweist, welche in zwei getrennte Kurvenbahnen eines ortsfesten Kurvenbahnträgers eingreifen, um einen vorgegebenen Bewegungsablauf beim Öffnen und Schließen der Tür zu erreichen. Bei dieser bekannten Ausführungsform stört, daß die beiden Kurvenbahnen aufgrund ihrer gegenseitigen Abhängigkeit und der dadurch vorgegebenen Zapfenführungsgeometrie nur beschränkte Dreh/Schiebebewegungen der Tür zulassen. Daraus resultiert eine verhältnismäßig große Fugenbreite zwischen der Tür und dem Türrahmen im Zuge der Öffnungs- und Schließbewegungen. Hinzu kommt, daß die Stabilität des bekannten Kurvenlagers aufgrund der einseitigen Zapfenführung und der plattenförmigen Ausbildung des Kurvenbahnträgers unbefriedigend ist (vgl. US 2 143 704).

Weiterhin ist aus der CH-A-160 716 ein Klappverschluss für Schränke bekannt, bei dem an einer nach unten aufklappbaren Platte beidseitig Beschläge angeordnet sind, welche jeweils eine Führungsnut und einen Bolzen aufweisen und im inneren des Schrankes zu beiden Seiten desselben ebenfalls je ein Beschlag mit einem Bolzen und einer Führungsnut befestigt sind, wobei die Bolzen der Beschläge an der aufklappbaren Platte in den Führungsnuten der an den Schrankseiten befestigten Beschläge und die Bolzen dieser Beschläge in den Führungsnuten der Beschläge an der aufklappbaren Platte geführt sind. Die Führungsnute der Beschläge der Platte sind dabei gerade und Führungsnute der Beschläge des Schrankes gekrümmt ausgeführt, wobei ihre Anordnung so erfolgt, daß die Platte in geschlossener Stellung selbsthemmend ist. Zum Öffnen muß die Platte zuerst angehoben werden. Das bedingt einen ausreichenden Spalt zwischen Klappe und Schrank, der durch eine Vorsatzplatte verdeckt wird. Ein solcher Klappverschluss ist für Revisionsrahmen ungeeignet, denn hier kommt es auf minimale Fugenbreiten an.

Aufgabe der Erfindung ist es, ein Kurvenlager für Türen, Fenster, Klappen oder dergleichen der eingangs beschriebenen Ausführungsform zu schaffen, welches sich durch hohe Stabilität und beliebig wählbare Dreh/Schiebebewegungen bei minimaler Fugenbreite zwischen Tür und Türrahmen auszeichnet.

Gelöst wird diese Aufgabe mit den kennzeichnenden Merkmalen des Anspruchs 1, vorteilhafte Ausgestaltungen sind Gegenstand der Unteransprüche.

Indem bei einem Kurvenlager, bestehend aus einem Kurvenbahnträger, der an einem Rahmen befestigbar ist und der eine Kurvenbahn aufweist, in der ein Lagerzapfen des Lagerzapfenträgers, der an einer Tür befestigbar ist, drehbar gelagert und geführt ist, und mit einem Lagerzapfen auf dem Kurvenbahnträger, der in einer Kurvenbahn des Lagerzapfenträgers drehbar gelagert und geführt ist, wobei der Lagerzapfenträger und die Kurvenbahn des Kurvenbahnträgers sich jeweils außerhalb der vertikalen Ebene des Rahmens bzw. der Tür befinden, sich die Bewegung des Lagerzapfenträgers gegenüber dem Lagerzapfen des Kurvenbahnträgers beim Öffnen und Schließen ständig zusammensetzt aus einer kreisförmigen Bewegungskomponente und einer Verschiebung in der Kurvenbahn des Lagerzapfenträgers in eine senkrechte Richtung zur vertikalen Rahmenebene bedingt durch die beim Öffnen und Schließen zwangsweise ausgelöste Bewegung des Lagerzapfens des Lagerzapfenträgers in der Kurvenbahn des Kurvenbahnträgers, wird bei hoher Stabilität des Kurvenlagers ein definiertes Schwenkverhalten der Tür mit einer kontrolliert verlagerbaren Drehachse erreicht. Dies ermöglicht es, extrem kleine Fugenbreiten zwischen Tür und Rahmen im geschlossenen Zustand zu realisieren. Weiterhin läßt sich eine exakt definierte, klemm- und spielfreie Positionszuordnung der Tür bei jedem beliebigen Öffnungswinkel erreichen. Ferner sind zwar auch bei dem erfindungsgemäßen Kurvenlager zwei Lagerzapfen und zwei zugehörige Kurvenbahnen verwirklicht, die jedoch aufgrund der wechselseitigen und sich gegenüberliegenden Zwangsführung eine erhebliche Bandbreite für die Zapfenführungsgeometrie zulassen, so daß beliebig wählbare Dreh/Schiebebewegungen durch entsprechende Auslegungen der Kurvenbahnen möglich sind.

So sieht die Erfindung vor, daß während des Öffnens und umgekehrt beim Schließen nicht nur eine Verschiebung in der Kurvenbahn des Lagerzapfenträgers in ausschließlich eine senkrechte Richtung zur vertikalen Rahmenebene erfolgt, sondern auch eine Umkehrung der Bewegungskomponente des Lagerzapfenträgers in Richtung senkrecht zur vertikalen Rahmenebene möglich ist. Die geöffnete Tür zeigt so in einer Ausführung mit ihrer Seitenkante auf den Außenrahmen und in der anderen Ausführung mit der Seitenkante in die Öffnung des Rahmens.

Um ein Selbsthemmen der Tür beim Öffnen oder Schließen sicher auszuschließen, sieht die Erfindung in einer bevorzugten Ausführung vor, daß der Lagerzapfen des Kurvenbahnträgers in jeder Phase der Bewegung des Lagerzapfenträgers gegenüber dem Lagerzapfen des Kurvenbahnträgers räumlich näher am Rahmen angeordnet ist als die Kurvenbahn des Kurvenbahnträgers.

Weitere erfindungswesentliche Merkmale sind im folgenden aufgeführt. So sieht die Erfindung vor, daß die Lagerzapfen in Ausgangsstellung von Kurvenbahnträger und Lagerzapfenträger in das jeweils abgewandte Bahnende der gegenüberliegenden Kurvenbahn eingreifen, so daß die Lagerzapfen bei in Schließstellung befindlicher Tür um ein vorgegebenes Maß voneinander distanziert sind und im Zuge der Öffnungsbewegung gleichsam aufeinander zufahren. Daraus resultiert bei in Schließstellung befindlicher Tür eine besonders hohe Lastaufnahme und folglich Stabilität. Im Rahmen der Erfindung kann die eine Kurvenbahn als gerade Bahn und die andere Kurvenbahn als gekrümmte Bahn mit einem vorgegebenen Krümmungsradius ausgebildet sein. In einer anderen Ausführung der Erfindung sind beide Kurvenbahnen als gekrümmte Bahnen mit gleichen oder unterschiedlichen Krümmungsradien ausgebildet, weil sich auf diese Weise eine besonders vielfältige Dreh/Schiebegeometrie für die Tür verwirklichen läßt.

Ferner sieht die Erfindung vor, daß zumindest eine der beiden Kurvenbahnen im Bereich ihres der Endstellung des Lagerzapfenträgers bzw. seines Lagerzapfens entsprechenden Bahnendes eine die Kurvenbahn verengende, z. B. sich konisch verjüngende Auflaufbremse für den eingreifenden Lagerzapfen aufweist. Dadurch lassen sich die Dreh/Schiebebewegungen der Tür in der Bewegungsendphase kontrollieren und werden schlagartige Belastungen vermieden. Zweckmäßigerweise sind der Kurvenbahnträger und der Lagerzapfenträger als blockartige Bauteile mit als eingearbeitete Führungsnuten ausgebildeten Kurvenbahnen für die in den Führungsnuten mit vorgegebenem Bewegungsspiel eingreifenden Lagerzapfen ausgebildet, so daß eine stabile Lagerzapfenführung gewährleistet und das erfindungsgemäße Kurvenlager zur Aufnahme besonders hoher Beanspruchungen geeignet ist. Dabei wird bevorzugt der Kurvenbahnträger als ortsfestes Bauteil und der Lagerzapfenträger als ortsbewegliches Bauteil eingesetzt, also letzterer an Tür, Fenster oder Klappe befestigt.

Im folgenden wird die Erfindung anhand einer lediglich ein Ausführungsbeispiel darstellenden Zeichnung näher erläutert; es zeigen:
- Fig. 1: einen Vertikalschnitt durch ein erfindungsgemäßes Kurvenlager für eine lediglich angedeutete Tür,
- Fig. 2: einen Querschnitt durch die Tür für den Gegenstand nach Fig. 1 mit einem Lagerzapfenträger,
- Fig. 3: einen Querschnitt durch den. Türrahmen für den Gegenstand nach Fig. 1 mit einem Kurvenbahnträger,
- Fig. 4: einen Querschnitt durch den Gegenstand nach Fig. 1 mit einer Überdeckung der Kurvenbahnen des Lagerzapfenträgers und des Kurvenbahnträgers sowie den beiden Lagerzapfen in Ausgangsstellung,
- Fig. 5: den Gegenstand nach Fig. 4 mit einer Abwicklung der Dreh/Schiebebewegung der Tür,
- Fig. 6: eine abgewandelte Ausführungsform des Gegenstandes nach Fig. 1,
- Fig. 7: eine abgewandelte Ausführungsform des Gegenstandes nach Fig. 2,
- Fig. 8: eine abgewandelte Ausführungsform des Gegenstandes nach Fig. 3,
- Fig. 9: eine abgewandelte Ausführungsform des Gegenstandes nach Fig. 4, die aus einer Überdeckung der Kurvenbahnen der Gegenstände nach den Fig. 7 und 8 resultiert,
Fig. 10 eine Abwicklung der Dreh/Schiebebewegung der Tür bei der Ausführungsform nach den Fig. 6 bis 9,
Fig. 11 den Türrahmen einer abgewandelten Ausführungsform des Gegenstandes nach Fig. 1 für die Abwicklung der Dreh-/Schiebebewegung der Tür nach Fig. 13 in schematischer Darstellung,
Fig. 12 die Tür für den Türrahmen nach Fig. 11 in schematischer Darstellung und
Fig. 13 eine Abwicklung der Dreh-/Schiebebewegung der Tür in dem Türrahmen bei der Ausführungsform nach den Fig. 11 und 12.

In den Figuren ist ein Kurvenlager für Türen, Fenster, Klappen wie Revisionsklappen oder dergleichen dargestellt. Dieses Kurvenlager weist einen Kurvenbahnträger 1 mit einer Kurvenbahn 2 und einen Lagerzapfenträger 3 mit einem Lagerzapfen 4 auf, der unter Bildung einer Lagerachse 5 in der Kurvenbahn 2 drehbar gelagert und geführt ist. Der Kurvenbahnträger 1 weist einen weiteren Lagerzapfen 4a und der Lagerzapfenträger 3 eine weitere Kurvenbahn 2a unter Bildung einer wechselseitigen und sich gegenüberliegenden Zwangsführung auf. Die Lagerzapfen 4, 4a greifen in Ausgangsstellung von Kurvenbahnträger 1 und Lagerzapfenträger 3 in das jeweils zapfenabgewandte Bahnende der gegenüberliegenden Kurvenbahn 2, 2a ein. Bei dem Ausführungsbeispiel nach Fig. 4 ist die eine Kurvenbahn 2 als gerade Bahn und die andere Kurvenbahn 2a als getrennte Bahn mit einem vorgegebenen Krümmungsradius ausgebildet. Bei dem Ausführungsbeispiel nach Fig. 9 sind beide Kurvenbahnen 2, 2a als gekrümmte Bahnen mit unterschiedlichen Krümmungsradien ausgebildet. Die Kurvenbahnen 2, 2a weisen jeweils eine Einführöffnung 6, z. B. am Bahnende, zur Lagerzapfeneinführung auf, wobei die Einführöffnung 6 quer zur jeweiligen Kurvenbahn 2 bzw. 2a verläuft.

Wie Fig. 6 zeigt, besitzt zumindest eine der beiden Kurvenbahnen 2 im Bereich ihres der Endstellung des Lagerzapfenträgers 3 bzw. seines Lagerzapfens 4 entsprechenden Bahnende eine die Kurvenbahn 2 verengende, z. B. sich konisch verjüngende Auflaufbremse 7 für den eingreifenden Lagerzapfen 4 auf. Der Kurvenbahnträger 1 und der Lagerzapfenträger 3 sind als blockartige Bauteile mit als eingearbeitete Führungsnuten ausgebildeten Kurvenbahnen 2, 2a für die in die Führungsnuten mit vorgegebenem Bewegungsspiel eingreifenden Lagerzapfen 4, 4a ausgebildet. Das Bewegungsspiel ist jedoch so gering, daß eine exakt definierte Führung der Lagerzapfen 4, 4a bei den Dreh/Schiebebewegungen der Tür T erreicht wird. Ferner wird der Kurvenbahnträger 1 bevorzugt als ortsfestes Bauteil und im Bereich des Türrahmens R eingesetzt, dagegen der Lagerzapfenträger 3 als ortsbewegliches Bauteil an der zugehörigen Tür T.

Die in Fig. 5, 10 und 13 dargestellten Abwicklungen der Türöffnungs- bzw. Schließbewegung machen unmittelbar deutlich, daß das erfindungsgemäße Kurvenlager nur eine minimale Fugenbreite zwischen der Tür T und dem Türrahmen R verlangt.

Dies wird dadurch erreicht, daß sich die Bewegung des Lagerzapfenträgers 3 gegenüber dem Lagerzapfen 4a beim Öffnen und Schließen ständig zusammensetzt aus einer kreisförmigen Bewegungskomponente und einer Verschiebung in der Kurvenbahn 2a in eine senkrechte Richtung zur vertikalen Rahmenebene bedingt durch die beim Öffnen und Schließen zwangsweise ausgelöste Bewegung des Lagerzapfens 4 in der Kurvenbahn 2 des Kurvenbahnträgers 1.

Beim Öffnen und umgekehrt beim Schließen erfolgt eine Verschiebung in der Kurvenbahn 2a des Lagerzapfenträgers 3 einmal ausschließlich in eine senkrechte Richtung zur vertikalen Rahmenebene (Fig. 13) oder es erfolgt eine Umkehrung der Bewegungskomponente des Lagerzapfenträgers 3 in Richtung senkrecht zur vertikalen Rahmenebene (Fig. 5 und 10). Die geöffnete Tür T zeigt so in einer Ausführung mit ihrer Seitenkante auf den Außenrahmen und in der anderen Ausführung mit der Seitenkante in die Öffnung des Rahmens R.

Um ein Selbsthemmen der Tür T beim Öffnen oder Schließen sicher auszuschließen, ist bei allen gezeigten Ausführungen die Anordnung der Kurvenbahnen 2, 2a und der Lagerzapfen 4, 4a so vorgenommen worden, daß der Lagerzapfen 4a des Kurvenbahnträgers 1 in jeder Phase der Bewegung des Lagerzapfenträgers 3 gegenüber dem Lagerzapfen 4a des Kurvenbahnträgers 1 räumlich näher am Rahmen ist als die Kurvenbahn 2 des Kurvenbahnträgers 1. Aus einer wahlweisen Überschneidung der Kurvenbahnen 2, 2a resultiert ein äußerst geringer Platzbedarf. Stets lassen sich die Kurvenbahn/Lagerzapfen-Verhältnisse so wählen, daß keine Selbsthemmung auftritt. In diesem Zusammenhang besteht auch die Möglichkeit, die Lagerzapfen 4, 4a als Lagerachsen für Rollen auszubilden und die Kurvenbahnen 2, 2a als Führungsschienen für die Rollen auszuführen.

## Patentansprüche

1. Kurvenlager für Türen, Fenster, Klappen oder dergleichen, bestehend aus einem Kurvenbahnträger (1), der an einem Rahmen (R) befestigbar ist und der eine Kurvenbahn (2) aufweist, in der ein Lagerzapfen (4) des Lagerzapfenträgers (3), der an einer Tür (T) befestigbar ist, drehbar gelagert und gerührt ist, und mit einem Lagerzapfen (4a) auf dem Kurvenbahnträger (1), der in einer Kurvenbahn (2a) des Lagerzapfenträgers (3) drehbar gelagert und geführt ist sowie der Anordnung des Lagerzapfenträgers (3) und der Kurvenbahn (2) jeweils außerhalb der vertikalen Ebene des Rahmens bzw. der Tür, **dadurch gekennzeichnet, daß**
die Bewegung des Lagerzapfenträgers (3) gegenüber dem Lagerzapfen (4a) sich beim Öffnen und Schließen ständig zusammensetzt aus einer kreisförmigen Bewegungskomponente und einer Verschiebung in der Kurvenbahn (2a) in eine senkrechte Richtung zur vertikalen Rahmenebene bedingt durch die beim Öffnen und Schließen zwangsweise ausgelöste Bewegung des Lagerzapfens (4) in der Kurvenbahn (2) des Kurvenbahnträgers (1).

2. Kurvenlager nach Anspruch 1, **dadurch gekennzeichnet, daß**
während des Öffnens oder Schließens eine Umkehrung der Bewegungskomponente des Lagerzapfenträgers (3) in Richtung senkrecht zur vertikalen Rahmenebene erfolgt.

3. Kurvenlager nach Anspruch 1, **dadurch gekennzeichnet, daß**
der Lagerzapfen (4a) des Kurvenbahnträgers (1) in jeder Phase der Bewegung des Lagerzapfenträgers (3) gegenüber dem Lagerzapfen (4a) räumlich näher am Rahmen (R) angeordnet ist als die Kurvenbahn (2) des Kurvenbahnträgers (1).

4. Kurvenlager nach Anspruch 1, **dadurch gekennzeichnet, daß** die Lagerzapfen (4, 4a) in Ausgangsstellung von Kurvenbahnträger (1) und Lagerzapfenträger (3) in das jeweils zapfenabgewandte Bahnende der gegenüberliegenden Kurvenbahn eingreifen.

5. Kurvenlager nach Anspruch 1, **dadurch gekennzeichnet, daß** die eine Kurvenbahn (2) als gerade Bahn und die andere Kurvenbahn (2a) als gekrümmte Bahn ausgebildet sind.

6. Kurvenlager nach Anspruch 1, **dadurch gekennzeichnet, daß** beide Kurvenbahnen (2, 2a) als gekrümmte Bahnen mit gleichen oder unterschiedlichen Krümmungsradien ausgebildet sind.

7. Kurvenlager nach Anspruch 1, **dadurch gekennzeichnet, daß** zumindest eine der beiden Kurvenbahnen (2) im Bereich ihres der Endstellung des Lagerzapfenträgers (3) entsprechenden Bahnendes eine die Kurvenbahn (2) verengende, z. B. sich konisch verjüngende Auflaufbremse (7) für den eingreifenden Lagerzapfen (4) aufweist.

8. Kurvenlager nach Anspruch 1, **dadurch gekennzeichnet, daß** der Kurvenbahnträger (1) und der Lagerzapfenträger (3) als blockartige Bauteile mit als eingearbeitete Führungsnuten ausgebildeten Kurvenbahnen (2, 2a) für die in die Führungsnuten mit vorgegebenem Bewegungsspiel eingreifenden Lagerzapfen (4, 4a) ausgebildet sind.

9. Kurvenlager nach Anspruch 1, **dadurch gekennzeichnet, daß** die Lagerzapfen (4, 4a) als Lagerachsen für Rollen ausgebildet sind.

10. Kurvenlager nach Anspruch 1 oder 9, **dadurch gekennzeichnet, daß** die Kurvenbahnen (2, 2a) als Führungsschienen für die Lagerzapfen (4, 4a) oder Rollen ausgebildet sind.

## Claims

1. Curved pivot for doors, windows, shutters or the like, comprising a curved path carrier (1), which is fastenable to a frame (R) and has a curved path (2), in which a pivot pin (4) of the pivot pin carrier (3), which is fastenable to a door (T), is rotatably supported and guided, and having a pivot pin (4a) on the curved path carrier (1), which is rotatably supported and guided in a curved path (2a) of the pivot pin carrier (3), as well as the arrangement of the pivot pin carrier (3) and the curved path (2) in each case outside of the vertical plane of the frame and the door respectively, **characterized in that**
the movement of the pivot pin carrier (3) relative to the pivot pin (4a) during opening and closing is constantly composed of a circular component of motion and a displacement in the curved path (2a) in a direction perpendicular to the vertical frame plane caused by the movement, positively initiated during opening and closing, of the pivot pin (4) in the curved path (2) of the curved path carrier (1).

2. Curved pivot according to claim 1, **characterized in that**
during opening or closing there occurs a reversal of the component of motion of the pivot pin carrier (3) in a direction perpendicular to the vertical frame plane.

3. Curved pivot according to claim 1, **characterized in that**
the pivot pin (4a) of the curved path carrier (1) during each phase of the movement of the pivot pin carrier (3) relative to the pivot pin (4a) is disposed spatially closer to the frame (R) than the curved path (2) of the curved path carrier (1).

4. Curved pivot according to claim 1, **characterized in that** the pivot pins (4, 4a) in the initial position of curved path carrier (1) and pivot pin carrier (3) engage into the, in each case, pin-remote path end of the opposite curved path.

5. Curved pivot according to claim 1, **characterized in that** the one curved path (2) is designed as a straight path and the other curved path (2a) is designed as a curved path.

6. Curved pivot according to claim 1, **characterized in that** both curved paths (2, 2a) are designed as curved paths with identical or differing radii of curvature.

7. Curved pivot according to claim 1, **characterized in that** at least one of the two curved paths (2) in the region of its path end corresponding to the end position of the pivot pin carrier (3) has, for the engaging pivot pin (4), a leading brake (7) which narrows, e.g. tapers, the curved path (2).

8. Curved pivot according to claim 1, **characterized in that** the curved path carrier (1) and the pivot pin carrier (3) are designed as block-like components having curved paths (2, 2a) in the form of incorporated guide grooves for the pivot pins (4, 4a), which engage with defined motional clearance into the guide grooves.

9. Curved pivot according to claim 1, **characterized in that** the pivot pins (4, 4a) take the form of bearing axles for rollers.

10. Curved pivot according to claim 1 or 9, **characterized in that** the curved paths (2, 2a) take the form of guide rails for the pivot pins (4, 4a) or rollers.

## Revendications

1. Palier à cames pour portes, fenêtres, volets ou éléments semblables, constitué d'un support de chemin de came (1) qui peut être fixé à un châssis (R) et présente un chemin de came (2) dans lequel est monté tournant et guidé un tourillon (4) d'un support de tourillon (3) qui peut être fixé à une porte (T), et comportant un tourillon (4a) sur le support de chemin de came (1) qui est monté tournant et guidé dans un chemin de came (2a) du support de tourillon (3), et le placement du support de tourillon (3) et du chemin de came (2) en dehors du plan vertical respectivement du châssis et de la porte, **caractérisé par** le fait que le mouvement du support de tourillon (3) par rapport au tourillon (4a) se compose constamment, lors de l'ouverture et de la fermeture, d'une composante circulaire et d'un déplacement dans le chemin de came (2a) dans une direction perpendiculaire au plan vertical du châssis en raison du mouvement déclenché de force lors de l'ouverture et de la fermeture du tourillon (4) dans le chemin de came (2) du support de chemin de came (1).

2. Palier à cames selon la revendication 1, **caractérisé par** le fait que pendant l'ouverture ou la fermeture a lieu une inversion de la composante de mouvement du support de tourillon (3) dans la direction perpendiculaire au plan vertical du châssis.

3. Palier à cames selon la revendication 1, **caractérisé par** le fait que dans chaque phase du mouvement du support de tourillon (3) par rapport au tourillon (4a), le tourillon (4a) du support de chemin de came (1) est situé plus près du châssis (R) que le chemin de came (2) du support de chemin de came (1).

4. Palier à cames selon la revendication 1, **caractérisé par** le fait que les tourillons (4, 4a), dans la position initiale du support de chemin de came (1) et du support de tourillon (3), s'engagent dans l'extrémité opposée au tourillon du chemin de came situé en face.

5. Palier à cames selon la revendication 1, **caractérisé par** le fait qu'un chemin de came (2) est un chemin droit et l'autre chemin de came (2a) est un chemin courbe.

6. Palier à cames selon la revendication 1, **caractérisé par** le fait que les deux chemins de cames (2, 2a) sont des chemins courbes ayant des rayons de courbure égaux ou différents.

7. Palier à cames selon la revendication 1, **caractérisé par** le fait qu'au moins un des deux chemins de cames (2) présente dans la zone de son extrémité correspondant à la position extrême du support de tourillon (3) un frein à glissement (7) rétrécissant le chemin de came (2), par exemple se rétrécissant coniquement, pour le tourillon engagé (4).

8. Palier à cames selon la revendication 1, **caractérisé par** le fait que le support de chemin de came (1) et le support de tourillon (3) sont des éléments du genre bloc avec chemins de cames constitués de rainures de guidage (2, 2a) pour les tourillons (4, 4a) qui s'engagent dans les rainures de guidage avec un jeu de mouvement fixé.

9. Palier à cames selon la revendication 1, **caractérisé par** le fait que les tourillons (4, 4a) sont constitués d'axes pour galets.

10. Palier à cames selon l'une des revendications 1 et 9, **caractérisé par** le fait que les chemins de cames (2, 2a) sont constitués de barres de guidage pour les tourillons (4, 4a) ou des galets.
